# EUROPÄISCHE PATENTSCHRIFT

(11) **EP 3 388 117 B1**
(45) Veröffentlichungstag und Bekanntmachung des Hinweises auf die Patenterteilung: **20.11.2019**
(21) Anmeldenummer: 18166492.1
(22) Anmeldetag: 10.04.2018
(51) Int. Cl.: A63B 71/02, A63B 23/04, A63B 71/00

(54) **TRAININGSGERÄT**
TRAINING DEVICE
APPAREIL D'ENTRAÎNEMENT

(30) Priorität: 11.04.2017 DE 202017102183 U; 09.05.2017 DE 202017102769 U
(43) Veröffentlichungstag der Anmeldung: 17.10.2018
(73) Patentinhaber: Pfitzenmeier, Werner, 68723 Schwetzingen (DE)
(72) Erfinder: Pfitzenmeier, Werner, 68723 Schwetzingen (DE)
(74) Vertreter: Wesch, Arno

(56) Entgegenhaltungen:
- DE-U1- 9 108 940
- US-A- 5 037 084
- US-A- 5 226 865
- US-A1- 2014 051 553

## Beschreibung

Die Erfindung betrifft ein Trainingsgerät mit den Merkmalen des Patentanspruchs 1.

Aus dem Stand der Technik ist bereits ein solches Trainingsgerät bekannt. Das Design GB 2 030 225 offenbart ein Trainingsgerät zum Aufstellen auf eine im Wesentlichen ebene Unterlage. Die Unterlage kann ein Hallenboden eines Trainingsraums sein.

Das Trainingsgerät ist mit seiner Unterseite der Unterlage zugewandt, wobei dessen Oberseite eine Trittfläche bietet. Eine Person kann beispielsweise mit ihren Füßen von der Unterlage abspringen und auf die Trittfläche des Trainingsgeräts auftreten, um Trainingsübungen durchzuführen.

An der Unterseite sind in vier Eckbereichen Fußelemente, nämlich Fußstopfen, angeordnet, auf denen das Trainingsgerät aufliegt.

Die Fußstopfen beabstanden Seitenwandungen des Trainingsgeräts von der Unterlage. Die Seitenwandungen sind, wie der gesamte Grundkörper des Trainingsgeräts, aus einem Kunststoff gefertigt, wogegen die Fußstopfen aus einem Gummi gefertigt sind. Das Gummi der Fußstopfen ist weicher und zerstörungsfrei nachgiebiger als der Kunststoff ausgebildet.

Bei ungünstiger oder relativ starker Belastung der Trittfläche bzw. des gesamten Grundkörpers kann das Problem auftreten, dass Fußstopfen die Seitenwandungen nicht mehr ausreichend von der Unterlage beabstanden können. Die Seitenwandungen können dann auf der Unterlage auftreffen oder aufschlagen.

Wenn die Unterlage ungünstig hart ausgebildet ist, beispielsweise aus Beton, besteht, können die Seitenwandungen splittern, springen oder in anderer Weise Schaden nehmen, wenn sie auf die Unterlage auftreffen oder aufschlagen.

US 2014/051553 A1 offenbart ein Trainingsgerät nach dem Oberbegriff des Patentanspruchs 1.

Der Erfindung liegt daher die Aufgabe zu Grunde, ein Trainingsgerät der eingangs genannten Art derart auszugestalten und weiterzubilden, dass auch bei höherer Belastung seiner Trittfläche Seitenwandungen möglichst unbeschadet oder ausreichend von einer Unterlage beabstandet bleiben.

Die vorliegende Erfindung löst die zuvor genannte Aufgabe durch die Merkmale des Patentanspruchs 1.

Erfindungsgemäß ist erkannt worden, dass der Aufstellkopf des Fußelements, welcher Lastspitzen erfährt, sich derart gegen den Grundkörper abstützen muss, dass der Aufstellkopf nicht ins Innere des Grundkörpers wandern oder in anderer Weise ungünstig ausweichen kann. Sobald nämlich der Aufstellkopf in irgendeiner Weise ausweichen oder ins Innere des Grundkörpers wandern kann, schlagen die Seitenwandungen mit ihren der Unterlage zugewandten Oberflächen auf der Unterlage auf und können brechen, springen oder splittern.

Ein Stützsteg, der gegenüber einem umlaufenden Ringwulst oder einer ähnlichen Struktur zumindest bereichsweise radial und axial nach innen abgesetzt ist, verhindert erfindungsgemäß, dass der Aufstellkopf in unerwünschter Weise ausweichen kann. Der Aufstellkopf ist vom umlaufenden Ringwulst umfangen und kann sich einerseits axial gegen den tieferliegenden Stützsteg und radial gegen den Ringwulst abstützen. Da der Ringwulst im Eckbereich erfindungsgemäß auch in einer lateral relativ weit außen liegenden Eckzone ausgebildet ist, kann der Aufstellkopf nahezu nicht über die Ecke bzw. Eckzone hinauswandern. Insgesamt wird vermieden, dass der Aufstellkopf sich ungünstig deformiert und/ oder ins Innere des Grundkörpers wandert.

Das zuvor beschriebene unerwünschte Ausweichen des Aufstellkopfs kann zusätzlich dadurch verhindert werden, dass der Aufstellkopf einen Durchmesser aufweist, der im Bereich größer 22 mm und kleiner gleich 100 mm, bevorzugt im Bereich 26 mm bis 100 mm, besonders bevorzugt im Bereich 26 bis 50 mm, liegt. Ein so breiter Aufstellkopf kann nämlich eine ausreichend große Abstützfläche ausbilden, um an geeigneten Strukturen anliegen zu können.

Die Abstützfläche des Aufstellkopfs könnte als Ringfläche und der Stützsteg könnte als Gegenringfläche ausgebildet sein, an welcher die Ringfläche des Aufstellkopfs zur Abstützung anliegt. Hierdurch ist es möglich, dem Aufstellkopf noch einen Einführ- oder Halteschaft zuzuordnen, der in den Grundkörper, bevorzugt reversibel, einsteckbar oder einclipsbar ist.

Der Aufstellkopf könnte eine Höhe im Bereich 3 mm bis 20 mm, bevorzugt eine Höhe von 6 mm, aufweisen. Eine solche Höhe beabstandet die Seitenwandungen von der Unterlage in ausreichendem Maße, auch wenn die Trittfläche belastet wird. Des Weiteren kann ein solcher Aufstellkopf mit ausreichend Fleisch gut in radialer und axialer Richtung an dem Ringwulst abgestützt anliegen.

Vom Aufstellkopf könnte ein Einführ- und Halteschaft abragen, der von einer Abstützfläche des Aufstellkopfs umgeben ist. Hierdurch ist es möglich, das Fußelement als Fußstopfen in den Grundkörper reversibel einzustecken.

Der Einführ- und Halteschaft könnte in eine Ausnehmung des Grundkörpers hineinragen, wobei die Ausnehmung vom Stützsteg derart gesäumt oder umgeben ist, dass die Abstützfläche des Aufstellkopfs am Stützsteg anliegt. Hierdurch ist das Fußelement in axialer und radialer Richtung stabil gehalten.

Das Fußelement könnte eine durchgehende Bohrung oder einen in Axialrichtung durchgehenden Durchlass aufweisen. Hierdurch ist es einerseits möglich, das Fußelement in radialer Richtung leicht zu komprimieren und dieses dadurch leichter in eine Ausnehmung des Grundkörpers einführen zu können, andererseits ist ein Luftaustausch zwischen dem Inneren Volumen des Grundkörpers und der Atmosphäre möglich.

Im Grundkörper und/ oder an der Unterseite des Grundkörpers könnte mindestens ein Durchgang zum Inneren Volumen des Grundkörpers ausgebildet sein. So ist ein Luftaustausch zwischen dem Inneren Volumen des Grundkörpers und der Atmosphäre möglich. Das Trainingsgerät kann quasi atmen, und Spannungen im Grundkörper können gut abgebaut werden, wenn die Trittfläche stark belastet und nach innen deformiert wird. Luftdruck im Inneren des Grundkörpers kann effektiv durch bevorzugt vier Durchgänge abgebaut werden.

Die Trittfläche könnte eine strukturierte Auflage aufweisen. Eine solche Auflage verhindert ein Wegrutschen einer trainierenden Person.

Es könnten vier Eckbereiche vorgesehen sein, wobei in jedem Eckbereich ein Fußelement angeordnet ist, welches von den ihm zugewandten oder zugeordneten Seitenwandungen in Richtung der Unterlage abragt. Hierdurch sind alle Seitenwandungen ausreichend von einer harten Unterlage beabstandet.

Die Fußelemente könnten als Fußstopfen aus Gummi ausgebildet sein, und der Grundkörper könnte aus einem Kunststoff gefertigt sein, der härter als das Gummi der Fußelemente ist. So können die Fußelemente relativ leicht in den Grundkörper eingesteckt und wieder aus diesem entfernt werden.

In der Zeichnung zeigen
- Fig. 1: eine teilweise perspektivische Ansicht der Unterseite eines Trainingsgeräts, wobei in den Eckbereichen reversibel einsteckbare Fußelemente angeordnet werden können und wobei oben rechts in Fig. 1 schematisch ein solches Fußelement dargestellt ist,
- Fig. 2: eine stark vergrößerte, schematische und nicht maßstäbliche Ansicht des Fußelements gemäß Fig. 1,
- Fig. 3: eine perspektivische Ansicht der Oberseite des Trainingsgeräts in einer Draufsicht auf eine kürzere Seite der Auflage der Trittfläche,
- Fig. 4: zwei perspektivische Ansichten des Fußelements gemäß Fig. 1 und 2, wobei zusätzlich noch zwei Ringnoppen am Einführ- und Halteschaft dargestellt sind, welche vom Einführ- und Halteschaft in radialer Richtung abragen.
- Fig. 5: oben eine schematische Ansicht einer kreisförmigen Ausnehmung des Grundkörpers, die von einem Stützsteg in Form einer Gegenringfläche umgeben ist, wobei die Gegenringfläche radial und axial nach innen abgesetzt und von einem konvex nach außen gewölbten umlaufenden Ringwulst umfangen ist, und unten eine schwarz-weiß-Fotografie der Ausnehmung, der Gegenringfläche und des Ringwulstes.

Fig. 1, 3 und 5 zeigen ein Trainingsgerät 1 zum Aufstellen auf einer nicht dargestellten Unterlage, wie zum Beispiel dem Boden eines Trainingsraums.

Das Trainingsgerät 1 umfasst einen Grundkörper 2 aus Kunststoff mit einer Unterseite und einer Oberseite, wobei an der Unterseite Fußelemente 3 zum Aufstellen auf der Unterlage angeordnet sind.

Auf der Oberseite ist eine Trittfläche 4 ausgebildet, wobei an der Unterseite Seitenwandungen 5 in Richtung der Unterlage abragen und wobei in Eckbereichen 16 des Grundkörpers 2 Fußelemente 3 zur Beabstandung der Seitenwandungen 5 von der Unterlage angeordnet sind.

In jedem Eckbereich 16 ist ein Stützsteg 6 für einen Aufstellkopf 7 eines Fußelements 3 angeordnet und ausgebildet, an dem der Aufstellkopf 7 mit einer der Unterlage abgewandten Abstützfläche 8 zumindest bereichsweise anliegt.

Fig. 5 zeigt, dass der Stützsteg 6 gegenüber einem nach außen abragenden und nach außen konvex gewölbten Ringwulst 15 radial und axial nach innen abgesetzt ist. Der Ringwulst 15 umfängt den Stützsteg 6 und den Aufstellkopf 7 umlaufend. Der Ringwulst 15 ist konvex in Richtung der Unterlage gewölbt.

Insbesondere aber umfängt der Ringwulst 15 eine lateral außen liegende Eckzone 17, so dass ein Ausweichen des Aufstellkopfs 7 in dieser Richtung vermieden wird. Vor diesem Hintergrund ist denkbar, den Ringwulst 15 auch unterbrochen oder abschnittsweise auszubilden. Genauso ist denkbar, den Stützsteg 6 als Stützfläche in einer anderen als der dargestellten Ringform auszubilden.

Fig. 1, 2 und 4 zeigen, dass ein hier gezeigtes Fußelement 3 einen Aufstellkopf 7 mit einem Durchmesser d von konkret 26 mm, aufweist.

Die Abstützfläche 8 des Aufstellkopfs 7 ist als Ringfläche und der Stützsteg 6 ist als Gegenringfläche ausgebildet, an welcher die Ringfläche des Aufstellkopfs 7 zur Abstützung anliegt. Der Aufstellkopf 7 weist eine Höhe h von konkret 6 mm auf.

Vom Aufstellkopf 7 ragt ein Einführ- und Halteschaft 9 ab, der von der Abstützfläche 8 des Aufstellkopfs 7 konzentrisch umgeben ist. Dies ist in Fig. 2 dargestellt. Der Einführ- und Halteschaft 9 ragt in eine kreisförmige Ausnehmung 10 des Grundkörpers 2 hinein, wobei die Ausnehmung 10 vom Stützsteg 6 derart gesäumt und umgeben ist, dass die Abstützfläche 8 des Aufstellkopfs 7 am Stützsteg 6 anliegt. Die Ausnehmung 10 ist als kreisförmiges Loch in der Oberfläche des Grundkörpers 2 ausgebildet. Der Einführ- und Halteschaft 9 ragt mit einer Länge von 11 mm von der Abstützfläche 8 ab. Der Ringwulst 15, der Stützsteg 6 und die Ausnehmung 10 sind konzentrisch angeordnet. Dies ist in Fig. 5 dargestellt.

Fig. 4 zeigt, dass vom Einführ- und Halteschaft 9 in radialer Richtung zwei übereinanderliegende und den Einführ- und Halteschaft 9 umlaufende Ringnoppen 11a, 11b abragen. Die Ringnoppen 11a, 11b vermeiden ein Herausfallen des Fußelements 3 aus dem Grundkörper 2. Einen besonderen Vorteil stellt es hierbei dar, wenn die untere Ringnoppe 11a, welche der Abstützfläche 8 abgewandt ist, radial einen größeren Durchmesser aufweist als die obere, innere Ringnoppe 11b.

Der Aufstellkopf 7 und der Einführ- und Halteschaft 9, also das gesamte Fußelement 3, weisen einen in Axialrichtung durchgehenden Durchlass 12 auf. Der Durchlass 12 ist konisch ausgebildet, verjüngt sich nämlich ausgehend vom Aufstellkopf 7 in Richtung Einführ- und Halteschaft 9. Die Öffnung des Durchlasses 12 im Aufstellkopf 7 weist einen Durchmesser von 6 mm auf, die Öffnung des Durchlasses 12 am Ende des Einführ- und Halteschafts 9, welches der Abstützfläche 8 abgewandt ist, weist einen Durchmesser von 5 mm auf.

Fig. 1 zeigt, dass im Grundkörper 2 und an der Unterseite des Grundkörpers 2 vier Durchgänge 13 zum Inneren Volumen des Grundkörpers 2 ausgebildet sind. Der Grundkörper 2 ist hohl ausgebildet. Die Trittfläche 4 weist eine strukturierte Auflage 14 auf. Die Auflage 14 ist aus Gummi gefertigt. Dies zeigt Fig. 3. Es sind vier Eckbereiche 16 vorgesehen, wobei in jedem Eckbereich 16 ein Fußelement 3 angeordnet ist, welches von den ihm zugewandten oder zugeordneten Seitenwandungen 5 in Richtung der Unterlage abragt. Jedem Eckbereich 16 sind zwei im Wesentlichen orthogonal zueinander orientierte Seitenwandungen 5 zugeordnet. Die Fußelemente 3 sind als Fußstopfen aus Gummi ausgebildet, und der Grundkörper 2 ist aus einem Kunststoff gefertigt, der härter als das Gummi der Fußelemente 3 ist.

In einer Draufsicht auf die Trittfläche 4 ist der Grundkörper 2 im Wesentlichen rechteckförmig ausgebildet.

In der prioritätsbegründenden Gebrauchsmusteranmeldung DE 20 2017 102 183.1 zeigen Fig. 6 eine weitere Darstellung des in Fig. 5 dieser Patentanmeldung unten dargestellten Eckbereichs, Fig. 7 eine Seitenansicht des Trainingsgeräts mit eingesteckten Fußelementen, wobei eine Ansicht der längeren Seite des Trainingsgeräts dargestellt ist, Fig. 8 eine weitere Seitenansicht des Trainingsgeräts mit eingesteckten Fußelementen, wobei eine Ansicht der längeren Seite des Trainingsgeräts dargestellt ist, Fig. 9 eine Draufsicht auf die Auflage der Trittfläche des Trainingsgeräts, wobei dargestellt ist, dass das Trainingsgerät im Wesentlichen rechteckig ausgebildet ist, Fig. 10 eine perspektivische Ansicht der Unterseite des Trainingsgeräts mit eingesteckten Fußelementen, Fig. 11 eine weitere Seitenansicht des Trainingsgeräts mit eingesteckten Fußelementen, wobei eine Ansicht der längeren Seite des Trainingsgeräts dargestellt ist, Fig. 12 eine Seitenansicht des Trainingsgeräts mit eingesteckten Fußelementen, wobei eine Ansicht der kürzeren Seite des Trainingsgeräts dargestellt ist, Fig. 13 eine perspektivische Ansicht der Oberseite des Trainingsgeräts in einer Ansicht auf eine kürzere Seite der Auflage der Trittfläche, und Fig. 14 eine perspektivische Ansicht der Oberseite des Trainingsgeräts in einer Ansicht auf die längere Seite der Auflage der Trittfläche.

### Bezugszeichenliste:

- 1: Trainingsgerät
- 2: Grundkörper
- 3: Fußelement
- 4: Trittfläche von 2
- 5: Seitenwandung von 2
- 6: Stützsteg von 2
- 7: Aufstellkopf von 3
- 8: Abstützfläche von 7
- 9: Einführ- und Halteschaft von 3
- 10: Ausnehmung von 2
- 11a: untere Ringnoppe von 9
- 11b: obere Ringnoppe von 9
- 12: Durchlass von 3
- 13: Durchgang von 2
- 14: Auflage
- 15: Ringwulst, umlaufend
- 16: Eckbereich von 2
- 17: Eckzone (gestrichelt dargestellter Bereich)

## Patentansprüche

1. Trainingsgerät (1) zum Aufstellen auf einer Unterlage, umfassend einen Grundkörper (2) aus Kunststoff mit einer Unterseite und einer Oberseite, wobei an der Unterseite Fußelemente (3) zum Aufstellen auf der Unterlage angeordnet oder ausgebildet sind, wobei auf der Oberseite eine Trittfläche (4) angeordnet oder ausgebildet ist, wobei an der Unterseite Seitenwandungen (5) in Richtung der Unterlage abragen und wobei in Eckbereichen (16) des Grundkörpers (2) die Fußelemente (3) zur Beabstandung der Seitenwandungen (5) von der Unterlage angeordnet sind, wobei in mindestens einem Eckbereich (16) ein Stützsteg (6) für einen Aufstellkopf (7) eines Fußelements (3) angeordnet oder ausgebildet ist, an dem der Aufstellkopf (7) mit einer der Unterlage abgewandten Abstützfläche (8) zumindest bereichsweise anliegt, **dadurch gekennzeichnet, dass** der Stützsteg (6) gegenüber einem nach außen abragenden und/ oder nach außen konvex gewölbten Ringwulst (15) nach innen abgesetzt ist, der den Stützsteg (6) und/ oder den Aufstellkopf (7) umlaufend und/ oder in einer lateral außen liegenden Eckzone (17) umfängt.

2. Trainingsgerät nach Anspruch 1, **dadurch gekennzeichnet, dass** der Aufstellkopf (7) des Fußelements (3) einen Durchmesser (d) aufweist, der im Bereich größer 22 mm und kleiner gleich 100 mm, bevorzugt im Bereich 26 mm bis 100 mm, besonders bevorzugt im Bereich 26 mm bis 50 mm, liegt.

3. Trainingsgerät nach Anspruch 1 oder 2, **dadurch gekennzeichnet, dass** die Abstützfläche (8) des Aufstellkopfs (7) als Ringfläche und der Stützsteg (6) als Gegenringfläche ausgebildet ist, an welcher die Ringfläche des Aufstellkopfs (7) zur Abstützung anliegt.

4. Trainingsgerät nach einem der voranstehenden Ansprüche, **dadurch gekennzeichnet, dass** der Aufstellkopf (7) eine Höhe (h) im Bereich 3 mm bis 20 mm, bevorzugt eine Höhe (h) von 6 mm, aufweist.

5. Trainingsgerät nach einem der voranstehenden Ansprüche, **dadurch gekennzeichnet, dass** vom Aufstellkopf (7) ein Einführ- und Halteschaft (9) abragt, der von einer Abstützfläche (8) des Aufstellkopfs (7) umgeben ist.

6. Trainingsgerät nach Anspruch 5, **dadurch gekennzeichnet, dass** der Einführ- und Halteschaft (9) in eine Ausnehmung (10) des Grundkörpers (2) hineinragt, wobei die Ausnehmung (10) vom Stützsteg (6) derart gesäumt oder umgeben ist, dass die Abstützfläche (8) des Aufstellkopfs (7) am Stützsteg (6) anliegt.

7. Trainingsgerät nach einem der voranstehenden Ansprüche, **dadurch gekennzeichnet, dass** das Fußelement (3) eine durchgehende Bohrung oder einen in Axialrichtung durchgehenden Durchlass (12) aufweist.

8. Trainingsgerät nach einem der voranstehenden Ansprüche, **dadurch gekennzeichnet, dass** im Grundkörper (2) und/ oder an der Unterseite des Grundkörpers (2) mindestens ein Durchgang (13) zum Inneren Volumen des Grundkörpers (2) ausgebildet ist.

9. Trainingsgerät nach einem der voranstehenden Ansprüche, **dadurch gekennzeichnet, dass** die Trittfläche (4) eine strukturierte Auflage (14) aufweist.

10. Trainingsgerät nach einem der voranstehenden Ansprüche, **dadurch gekennzeichnet, dass** vier Eckbereiche (16) vorgesehen sind, wobei in jedem Eckbereich (16) ein Fußelement (3) angeordnet ist, welches von den ihm zugewandten oder zugeordneten Seitenwandungen (5) in Richtung der Unterlage abragt.

11. Trainingsgerät nach einem der voranstehenden Ansprüche, **dadurch gekennzeichnet, dass** die Fußelemente (3) als Fußstopfen aus Gummi ausgebildet sind und dass der Grundkörper (2) aus einem Kunststoff gefertigt ist, der härter als das Gummi der Fußelemente (3) ist.

## Claims

1. Training device (1) for positioning on a base, comprising a main body (2) composed of plastic with a bottom side and a top side, wherein foot elements (3) for positioning on the base are arranged or formed on the bottom side, wherein a stepping surface (4) is arranged or formed on the top side, wherein side walls (5) project in the direction of the base on the bottom side, and wherein the foot elements (3) are arranged in corner regions (16) of the main body (2) so as to space the side walls (5) apart from the base, wherein, in at least one corner region (16), there is arranged or formed a support web (6) for a positioning head (7) of a foot element (3), against which support web the positioning head (7) bears at least regionally with a support surface (8) which faces away from the base,
**characterized in that**, in relation to an outwardly projecting and/or outwardly convexly curved annular bead (15), the support web (6) is set off inwardly, said annular bead passing around the support web (6) and/or the positioning head (7) in an encircling manner and/or in a corner zone (17) which is situated at the outside laterally.

2. Training device according to Claim 1, **characterized in that** the positioning head (7) of the foot element (3) has a diameter (d) which lies in the range greater than 22 mm and less than or equal to 100 mm, preferably in the range 26 mm to 100 mm, particularly preferably in the range 26 mm to 50 mm.

3. Training device according to Claim 1 or 2, **characterized in that** the support surface (8) of the positioning head (7) is designed as an annular surface and the support web (6) is designed as an annular mating surface against which, for support, the annular surface of the positioning head (7) bears.

4. Training device according to one of the preceding claims, **characterized in that** the positioning head (7) has a height (h) in the range 3 mm to 20 mm, preferably a height (h) of 6 mm.

5. Training device according to one of the preceding claims, **characterized in that** an insertion and retaining shank (9) projects from the positioning head (7) and is surrounded by a support surface (8) of the positioning head (7).

6. Training device according to Claim 5, **characterized in that** the insertion and retaining shank (9) projects into a recess (10) in the main body (2), wherein the recess (10) is bordered or surrounded by the support web (6) such that the support surface (8) of the positioning head (7) bears against the support web (6).

7. Training device according to one of the preceding claims, **characterized in that** the foot element (3) has a continuous bore or has a passage (12) which is continuous in the axial direction.

8. Training device according to one of the preceding claims, **characterized in that** at least one passage (13) to the inner volume of the main body (2) is formed in the main body (2) and/or on the bottom side of the main body (2).

9. Training device according to one of the preceding claims, **characterized in that** the stepping surface (4) has a structured support (14).

10. Training device according to one of the preceding claims, **characterized in that** four corner regions (16) are provided, wherein, in each corner region (16), there is arranged a foot element (3) which projects from the side walls (5) facing it, or associated therewith, in the direction of the base.

11. Training device according to one of the preceding claims, **characterized in that** the foot elements (3) are designed as foot caps composed of rubber, and **in that** the main body (2) is produced from a plastic which is harder than the rubber of the foot elements (3) .

## Revendications

1. Appareil d'entraînement (1) destiné à être installé sur un support, comprenant un corps de base (2) en matière plastique ayant un côté inférieur et un côté supérieur, des éléments formant pieds (3) servant à l'installation sur le support étant disposés ou formés au niveau du côté inférieur, une surface de marche (4) étant disposée ou formée au niveau du côté supérieur, des parois latérales (5) faisant saillie au niveau du côté inférieur en direction du support et les éléments formant pieds (3) étant disposés dans des régions de coin (16) du corps de base (2) en vue d'espacer les parois latérales (5) du support, une moulure d'appui (6) pour une tête d'installation (7) d'un élément formant pied (3) étant disposée ou formée dans au moins une région de coin (16), contre laquelle la tête d'installation (7) repose au moins dans certaines zones avec une surface d'appui (8) à l'opposé du support, **caractérisé en ce que** la moulure d'appui (6) est décalée vers l'intérieur par rapport à un tore (15) faisant saillie vers l'extérieur et/ou bombé convexe vers l'extérieur, lequel entoure la moulure d'appui (6) et/ou la tête d'installation (7) de manière circonférentielle et/ou dans une zone de coin (17) se trouvant latéralement à l'extérieur.

2. Appareil d'entraînement selon la revendication 1, **caractérisé en ce que** la tête d'installation (7) de l'élément formant pied (3) présente un diamètre (d) qui est compris dans la plage de plus de 22 mm à 100 mm inclus, de préférence dans la plage de 26 mm à 100 mm, notamment de préférence dans la plage de 26 mm à 50 mm.

3. Appareil d'entraînement selon la revendication 1 ou 2, **caractérisé en ce que** la surface d'appui (8) de la tête d'installation (7) est réalisée sous la forme d'une surface annulaire et la moulure d'appui (6) sous la forme d'une surface annulaire homologue, contre laquelle repose la surface annulaire de la tête d'installation (7) pour prendre appui.

4. Appareil d'entraînement selon l'une des revendications précédentes, **caractérisé en ce que** la tête d'installation (7) présente une hauteur (h) dans la plage de 3 mm à 20 mm, de préférence une hauteur (h) de 6 mm.

5. Appareil d'entraînement selon l'une des revendications précédentes, **caractérisé en ce qu'**une tige d'introduction et de maintien (9) fait saillie de la tête d'installation (7), laquelle est entourée par une surface d'appui (8) de la tête d'installation (7).

6. Appareil d'entraînement selon la revendication 5, **caractérisé en ce que** la tige d'introduction et de maintien (9) fait saillie dans une cavité (10) du corps de base (2), la cavité (10) étant bordée ou entourée par la moulure d'appui (6) de telle sorte que la surface d'appui (8) de la tête d'installation (7) repose contre la moulure d'appui (6).

7. Appareil d'entraînement selon l'une des revendications précédentes, **caractérisé en ce que** l'élément formant pied (3) possède un perçage continu ou une traversée continue (12) dans le sens axial.

8. Appareil d'entraînement selon l'une des revendications précédentes, **caractérisé en ce qu'**au moins un passage (13) vers le volume interne du corps de base (2) est formé dans le corps de base (2) et/ou au niveau du côté inférieur du corps de base (2).

9. Appareil d'entraînement selon l'une des revendications précédentes, **caractérisé en ce que** la surface de marche (4) possède un revêtement structuré (14).

10. Appareil d'entraînement selon l'une des revendications précédentes, **caractérisé en ce que** quatre régions de coin (16) sont présentes, un élément formant pied (3) étant disposé dans chaque région de coin (16), lequel fait saillie en direction du support depuis les parois latérales (5) qui lui font face ou qui lui sont associées.

11. Appareil d'entraînement selon l'une des revendications précédentes, **caractérisé en ce que** les éléments formant pieds (3) sont réalisés sous la forme de pieds en caoutchouc et **en ce que** le corps de base (2) est fabriqué dans une matière plastique qui est plus dure que le caoutchouc des éléments formant pieds (3).
